# EUROPÄISCHE PATENTANMELDUNG

(11) **EP 1 304 066 A1**
(43) Veröffentlichungstag der Anmeldung: **23.04.2003**
(21) Anmeldenummer: 02015818.4
(22) Anmeldetag: 16.07.2002
(51) Int. Cl.: A47K 1/09, A47K 10/12

(54) **Halter für Gegenstände, insbesondere Zahnbürsten, Nassrasierer oder andere Badutensilien**

(30) Priorität: 19.10.2001 DE 20117186 U
(71) Anmelder: Union Knopf GmbH, 33689 Bielefeld (DE)
(72) Erfinder: Sommer, Michael, 33609 Bielefeld (DE)
(74) Vertreter: Dantz, Jan Henning

(57) **Zusammenfassung**

Ein Halter für Gegenstände, insbesondere für Zahnbürsten (20), Nassrasierer oder andere Badutensilien, umfasst ein an einer ebenen Fläche befestigbares Unterteil und ein in das Unterteil einsteckbares Halteteil (3), wobei das Halteteil (3) aus einem elastischen Material besteht und mit einem Sockel (10) klemmend in das Unterteil einfügbar ist. Vorzugsweise weist das Halteteil (3) zumindest bereichsweise einen konisch nach außen sich verjüngenden Sockel (10) auf, der in eine Aufnahme (4) des Unterteiles einfügbar ist. Ferner kann an dem Halteteil (3) ein ringförmiger Abschnitt (12) vorgesehen sein, durch den Gegenstände einsteckbar sind.

## Beschreibung

Die vorliegende Erfindung betrifft einen Halter für Gegenstände, insbesondere für Zahnbürsten, Naßrasierer oder andere Badutensilien, die an dem Halter lösbar aufgenommen werden sollen.

Gerade im Badbereich besteht das Problem, dass ein Vielzahl von Gegenständen, wie Zahnbürsten, Naßrasierern, Kosmetikartikel und andere kleine Gegenstände zugänglich aufbewahrt werden sollen, wobei für deren Ablage nur wenig Platz zur Verfügung steht. Es ist daher wünschenswert, wenn nicht große Badschränke den meißt beengten Platz im Bad weiter einschränken, sondern wenn diese oft benötigten Gegenstände einfach zugänglich und platzsparend aufbewahrt werden können.

Es ist daher die Aufgabe der vorliegenden Erfindung, einen Halter für Gegenstände zu schaffen, der die Gegenstände bei nur geringem Platzbedarf hält und dabei die Gegenstände leicht zugänglich sind.

Diese Aufgabe wird mit einem Halter für Gegenstände mit den Merkmalen des Anspruches 1 gelöst.

Erfindungsgemäß weist der Halter ein an einer ebenen Fläche befestigbares Unterteil und ein in das Unterteil einsteckbares Halteteil auf, wobei das Halteteil aus einem elastischen Material besteht und mit einem Sockel klemmend in das Unterteil einfügbar ist. Der so gebildete Halter kann individuell je nach Platzbedarf an einer Wand montiert werden, um Gegenstände aufzunehmen. Dabei stehen die Halter nur geringfügig in den Raum hinein und stellen aufgrund der etwas elastischen Ausbildung keine Verletzungsgefahr dar. Wegen der relativ geringen mechanischen Belastungen durch Gewichtskräfte kann der Halter vergleichsweise klein ausgebildet sein.

Gemäß einer bevorzugten Ausführungsform weist das Halteteil zumindest bereichsweise ein konisch nach außen sich verjüngenden Sockel auf, der in eine Aufnahme des Unterteils einfügbar ist. Dadurch kann das Halteteil auf einfache Weise in das Unterteil gesteckt werden, wobei durch die beispielsweise an zwei gegenüberliegenden Seiten vorgesehene konische Ausbildungen eine Vorfixierung, insbesondere bei Formschlüssigkeit der Aufnahme, möglich ist.

Um den Halter an einer Wand anzubringen, weist der Sockel vorzugsweise eine im Boden angeordnete Aussparung auf, in die ein Befestigungsbolzen einfügbar ist. Beispielsweise kann eine Stiftschraube eingesetzt werden, die in einem Dübel an der Wand festlegbar ist und mit der gegenüberliegenden Seite mittels eines weiteren Gewindes in den Sockel des Halteteils eindrehbar ist.

Zur Befestigung der Gegenstände kann das Halteteil einen ringförmigen Abschnitt aufweisen, durch den die Gegenstände einsteckbar sind. Dabei können Lippen radial nach innen von dem Abschnitt hervorstehen, die den Gegenstand im wesentlichen formschlüssig in der gewünschten Position halten.

Ferner kann das Halteteil auch als Haken ausgebildet sein, um andere Gegenstände wie Handtücher zu befestigen.

Die Erfindung wird nachfolgend anhand von drei Ausführungsbeispielen mit Bezug auf die beigefügten Zeichnungen näher erläutert. Es zeigen:
- Figuren 1A - 1E: verschiedene Ansichten eines ersten Ausführungsbeispiels eines erfindungsgemäßen Halters für Gegenstände;
- Figuren 2A - 2C: verschiedene Ansichten eines zweiten Ausführungsbeispiels eines erfindungsgemäßen Halters und
- Figuren 3A - 3C: verschiedene Ansichten eines erfindungsgemäßen Halters gemäß einem dritten Ausführungsbeispiel.

Der in den Figuren 1A bis 1E gezeigte Halter 1 umfasst ein Unterteil 2 aus Metall, beispielsweise aus Zink-Druckguß und ein Halteteil 3 aus einem Kunststoff, der eine gewisse Elastizität aufweist.

Das im Unterteil 2 weist eine Aufnahme 4 auf, die einen Boden 5 und sich zum Boden 5 verjüngende Seitenwände 11 umfasst. In dem Boden 5 ist eine Aussparung 6 vorgesehen. Das Unterteil 2 besitzt eine im wesentlichen halbkugelförmige Außenwand, die im sichtbaren Bereich liegt. Zur Gewichtseinsparung ist das Unterteil 8 als Hohlprofil ausgebildet und weist eine ringförmige Nut 9 auf.

Das Halteteil 3 umfasst einen Sockel 10 der in die Aufnahme 4 des Unterteils 2 eingefügt ist. Der Sockel 10 ist formschlüssig in die Aufnahme 4 eingepasst und besitzt zwei parallel verlaufende Seitenwände sowie zwei sich konisch verjüngende abgerundete Seitenwände 11. Integral mit dem Sockel 10 ist ein ringförmiger Abschnitt 12 ausgebildet, der eine mittige Öffnung 14 umgibt. An dem ringförmigen Abschnitt 12 sind radial nach innen gerichtete elastische Lippen 13 vorgesehen, die die Kontur eines Viertelkreises besitzen und zur Öffnung 14 hin die abgerundete Außenseite aufweisen. Ferner ist in dem Sockel 10 noch eine Aussparung 15 zur Aufnahme eines Befestigungselementes vorgesehen.

In Figur 1E ist der gezeigte Halter im montierten Zustand gezeigt. In dem ringförmigen Abschnitt 12 des Halteteils 3 ist eine Zahnbürste 20 eingefügt, die durch die elastischen Lippen 13 in der eingesteckten Position gehalten ist. Durch die dünne Wandstärke der Lippen 13 können diese sich flexibel an den Umfang der Zahnbürste 20 anlegen und in der gewünschten Position festklemmen. Der Sockel 10 des Halteteils 3 ist über eine Stiftschraube 16 an einer Wand festgelegt. Die Stiftschraube 16 sitzt an der zum Sockel 10 gerichteten Seite ein metrisches Gewinde 18 und ist über ein Spaxgewinde 17 in einem Dübel 19 festgelegt, der in die Wand gedrückt ist. Im montierten Zustand liegen die Wände 8 des Unterteils 2 an der Wand an.

In den Figuren 2A bis 2C ist eine zweite Ausführungsform eines erfindungsgemäßen Halters gezeigt, bei dem ein Halter 3' in einem Unterteil 2 aufgenommen ist. Gleiche Bauteile sind bei diesem Ausführungsbeispiel mit gleichen Bezugszeichen wie bei dem ersten Ausführungsbeispiel versehen. Das Halteteil 3' umfasst einen Sockel 10 der in das Halteteil 2 wie bei dem vorangegangenen Ausführungsbeispiel eingefügt ist. An dem ringförmigen Abschnitt 12 des Halteteils 3' sind jedoch keine elastischen Lippen vorgesehen, sodass auch größere Gegenstände an dem Halteteil 3' aufgenommen werden können. Beispielsweise kann ein Naßrasierer in die Öffnung 14 eingesteckt werden.

Bei dem in Figur 3A bis 3C gezeigten Ausführungsbeispiel ist ein Halteteil 3" vorgesehen, dass einen Sockel 10 aufweist, der in ein Unterteil 2 gemäß einem der vorangegangenen Ausführungsbeispiele eingesteckt werden kann. Integral mit dem Sockel 10 ist ein Haken 30 ausgebildet, der in einen Raum zur Befestigung eines Gegenstandes hervorsteht.

Das Halteteil ist nicht auf die dargestellten Ausführungsbeispiele beschränkt. Es können auch andere Formen vorgesehen sein, die zur Aufnahme und zum Halten von Gegenständen geeignet sind. Ferner muß das Unterteil 2 nicht unbedingt halbkugelförmig ausgebildet sein sondern kann auch andere Formen aufweisen, die optisch ansprechend sind.

## Patentansprüche

1. Halter für Gegenstände, insbesondere für Zahnbürsten (20), Naßrasierer oder andere Badutensilien, mit einem an einer ebenen Fläche befestigbaren Unterteil (2) und einem in das Unterteil (2) einsteckbaren Halteteil (3, 3', 3"), wobei das Halteteil (3, 3', 3") aus einem elastischen Material besteht und mit einem Sockel (10) klemmend in das Unterteil (2) einfügbar ist.

2. Halter nach Anspruch 1, **dadurch gekennzeichnet, dass** das Halteteil (3, 3', 3") zumindest bereichsweise einen konisch nach außen sich verjüngenden Sockel (10) aufweist, der in eine Aufnahme (4) des Unterteiles (2) einfügbar ist.

3. Halter nach Anspruch 1 oder 2, **dadurch gekennzeichnet, dass** der Sockel (10) formschlüssig in die Aufnahme (4) des Unterteils (2) eingreift.

4. Halter nach einem der Ansprüche 1 bis 3, **dadurch gekennzeichnet, dass** der Sockel (10) eine im Boden angeordnete Aussparung (15) aufweist, in die ein Befestigungsbolzen (16) einfügbar ist.

5. Halter nach einem der Ansprüche 1 bis 4, **dadurch gekennzeichnet, dass** der Halter mittels einer in dem Sockel (10) festlegbaren Stiftschraube (16) an einer Wand befestigbar ist.

6. Halter nach einem der Ansprüche 1 bis 5, **dadurch gekennzeichnet, dass** das Halteteil (3,3') einen ringförmigen Abschnitt (12) aufweist, durch den Gegenstände (20) einsteckbar sind.

7. Halter nach Anspruch 6, **dadurch gekennzeichnet, dass** an dem ringförmigen Abschnitt (12) radial nach innen gerichtete elastische Lippen (13) vorgesehen sind.

8. Halter nach Anspruch 7, **dadurch gekennzeichnet, dass** vier etwa viertelkreisförmige Lippen (13) radial nach innen hervorstehen.

9. Halter nach einem der Ansprüche 1 bis 8, **dadurch gekennzeichnet, dass** das Halteteil (3") als Haken ausgebildet ist.

10. Halter nach einem der Ansprüche 1 bis 9, **dadurch gekennzeichnet, dass** das Halteteil (3, 3', 3") aus einem elastischen Kunststoff hergestellt ist.

11. Halter nach einem der Ansprüche 1 bis 10, **dadurch gekennzeichnet, dass** das Unterteil (2) aus Metall hergestellt ist.
